# EUROPÄISCHE PATENTSCHRIFT

(11) **EP 0 265 622 B1**
(45) Veröffentlichungstag und Bekanntmachung des Hinweises auf die Patenterteilung: **02.06.1993**
(21) Anmeldenummer: 87112395.6
(22) Anmeldetag: 26.08.1987
(51) Int. Cl.: B27G 13/04

(54) **Messerwelle**
Cutter block
Arbre porte-lames

(30) Priorität: 28.10.1986 DE 3636618
(43) Veröffentlichungstag der Anmeldung: 04.05.1988
(73) Patentinhaber: OERTLI WERKZEUGE AG, 8181 Höri bei Bülach (CH)
(72) Erfinder: Krautzberger, Dieter, D-6550 Bad Kreuznach (DE)
(74) Vertreter: Planker, Karl-Josef, Dipl.-Phys.

(56) Entgegenhaltungen:
- EP-A- 0 004 312
- EP-A- 0 033 382
- DE-A- 3 209 445
- DE-A- 3 412 251
- DE-C- 617 874
- DE-C- 3 437 688

## Beschreibung

Die Erfindung betrifft eine Messerwelle für eine Hobelmaschine gemäß dem Oberbegriff des Patentanspruchs 1.

Gemäß EP-A1-0 117 991, von der die Erfindung ausgeht, liegt der selbsthemmende Fliehkeil - in Flugrichtung hinter dem Messer - unmittelbar an dem Messer an. Die Profilierung des Messers greift formschlüssig in eine entsprechende Profilierung der Seitenwand der Nut ein. Bei dieser Messerwelle läßt sich das Messer nach Lösen des Fliehkeils von einer Stirnseite her in Längsrichtung aus der Nut herausziehen oder in diese hineinschieben. Die Justierung erfolgt selbsttätig durch das Ineinandergreifen der profilierten Flächen. Dadurch ist der Messerwechsel sehr einfach und kann durch ungeschultes Personal in kurzer Zeit durchgeführt werden. Diese Vorteile werden aber durch einen Nachteil erkauft: Leider ist die Form der Nut so kompliziert, daß es nicht möglich ist, den Wellenkörper aus einem Stück herzustellen. Daher ist der Wellenkörper aus gestanzten Blechen aufgebaut, die auf einem axialen Rohr aufgereiht und zwischen zwei Endplatten verspannt sind.

Dieser Lamellenaufbau ist mit toleranzbedingten Ungenauigkeiten behaftet, die durch verringerte Biegesteifigkeit und durch wiederkehrende Unwuchtprobleme noch verschärft werden. Sie können je nach der zu bearbeitenden Holzart die Oberflächenqualität des Werkstücks beeinträchtigen. Dadurch ist der Anwendungsbereich eingeschränkt. Ein weiterer Nachteil des Lamellenaufbaus ist die Gefahr der Spaltkorrosion. Bedingt durch die Anordnung des Fliehkeils hinter dem Messer ist der kritische Querschnitt hinter dem Fliehkeil sehr schmal und neigt daher zum sogenannten Aufbiegen oder Aufbäumen.

Bei Holzzerspanungsmaschinen hat man schon vor etlichen Jahren begonnen, billige Einwegmesser einzusetzen, um das zeitraubende Nachschleifen der Messer zu vermeiden. Durch die DE-OS 25 59 406 ist es auch schon bekannt, profilierte Einwegmesser zu verwenden, die nach Art einer Nut- und Federverbindung formschlüssig in entsprechend profilierte Gegenflächen eingreifen und im Vergleich zu den schon früher bekannten, gelochten Einwegmessern exakter fixierbar und leichter austauschbar sind.

Gemäß der angegebenen DE-OS liegt der Fliehkeil mit der einen Spannfläche an einer Seitenwand der Nut an, mit der anderen Keilfläche an der Halteleiste. Auf der Rückseite des Einwegmessers ist eine Klemmleiste angebracht, die formschlüssig an der anderen Seitenwand der Nut anliegt. Der Fliehkeil, dessen Keilwinkel offensichtlich weit außerhalb des Selbsthemmungsbereichs liegt, wird durch eine Feder nach außen gedrückt.

Die Halteleiste ist zur Ermöglichung des Messerwechsels relativ zum Wellenkörper in Querrichtung - bei einem Ausführungsbeispiel unter Federdruck - verschieblich. Zum Messerwechsel und zur Justierung des neuen Messers sind offenbar verschiedene Hilfsvorrichtungen erforderlich. Da die Lage des Messers von der exakten Passung mehrerer ineinandergreifender Teile abhängt, können sich toleranzbedingte Ungenauigkeiten addieren. Derartige unvermeidliche Ungenauigkeiten sind möglicherweise bei Zerspanungsmaschinen, für die die Messer gemäß DE-OS 25 59 406 bestimmt sind, tragbar. Bei Hobelmaschinen werden jedoch weit höhere Anforderungen an die Genauigkeit gestellt.

Die DE-OS 34 12 251 betrifft eine Messerhalterung für die Messerwelle einer Holzzerspan ungsmaschine, bei der in achsparallelen, sich zur Mantelfläche hin verengenden Nuten mit radial innenliegendem Nutengrund je ein durch einen Fliehkeil verspanntes Messer sitzt. Dieses ist durch Schrauben mit zwei Langlochblechen und mit einer Druckleiste zu einer Baugruppe verbunden. Zwischen Druckleiste und Fliehkeil sitzt im Betriebszustand eine Klemmleiste, die zusammen mit zwei Klemmleistenfedern und einem am Nutengrund angeschraubten Klemmleistenfuß eine zweite Baugruppe bildet. Druckleiste und Klemmleiste sind mit formschlüssig ineinandergreifenden Profilierungen versehen. Preßt man den Fliehkeil gegen ein Federpaket radial nach innen, so federn die beiden Klemmleistenfedern auf, wodurch sich die spiel freie Verbindung zwischen Druckleiste und Klemmleiste soweit öffnet, daß die Baugruppe, zu der das Messer gehört, radial entnommen werden kann.

Der Erfindung liegt die Aufgabe zugrunde, eine Messerwelle gemäß dem Oberbegriff des Patentanspruchs 1 zu schaffen, die unter Beibehaltung der formschlüssigen Halterung des Einwegmessers einfach herstellbar ist.

Diese Aufgabe wird erfindungsgemäß durch die im Kennzeichen des Anspruchs 1 angegebenen Merkmale gelöst. Die Halteleiste ist in einem solchen Abstand von der Seitenwand der Nut angeordnet, daß bei gelöstem Fliehkeil ein dazwischenliegendes Messer leicht in Längsrichtung herausgezogen und ein neues Messer praktisch spielfrei eingeschoben werden kann. Wenn der Fliehkeil durch Rotation die Spannkraft erzeugt, wird die Halteleiste durch geringe elastische Verformung fest an das Einwegmesser angepreßt, so daß dieses unverrückbar festliegt.

Gemäß Anspruch 2 ist das Einwegmesser unmittelbar in Kontakt mit dem massiven Wellenkörper. Dadurch wird ein fester Sitz erreicht.

Bei der bevorzugten Anordnung gemäß Anspruch 3 liegt die Rückseite des Messers an der Nutenwand an; dadurch wird der kritische Querschnitt hinter dem Messer steifer gegen das sogenannte Aufbiegen oder Aufbäumen.

Eine zweckmäßige konstruktive Ausbildung ist in Anspruch 4 angegeben.

Durch das Merkmal des Anspruchs 5 wird gewährleistet, daß die Halteleiste auf Dauer unverrückbar bleibt.

Durch das Merkmal des Anspruchs 6 wird vermieden, daß sich die Befestigung im Stillstand lockert. Dadurch erübrigen sich zusätzliche Spannelemente, wie Federn oder dergleichen.

Das Merkmal des Anspruchs 7 ermöglicht ein Vorspannen des Fliehkeils im Ruhezustand.

Durch das Merkmal des Anspruchs 8 kann die Spannkraft bei Bedarf verkleinert werden.

Die Zeichnung dient zur Erläuterung der Erfindung anhand von zwei vereinfacht dargestellten Ausführungsbeispielen. Die Auführungsbeispiele zeigen je einen Teilquerschnitt der erfindungsgemäßen Messerwelle.

In der zylindrischen Mantelfläche eines aus massivem Material gearbeiteten Wellenkörpers 1 sind in gleichmäßigen Winkelabständen mehrere achsenparallele, sich zur Mantelfläche hin verengende Nuten 2 angebracht. Die eine Seitenwand 3 der Nut 2 schließt mit dem zugehörigen Radius einen Winkel α von ungefähr 30° ein. Die Seitenwand 3 wird im folgenden der Einfachheit halber "hintere Seitenwand" bezeichnet, weil sie - bezogen auf die durch den Pfeil A symbolisierte Flugrichtung - hinten liegt. Die andere Seitenwand 4, die "vordere Seitenwand" liegt radial oder annähernd radial. Der Nutengrund besteht aus zwei stufenartig zueinander versetzten, annähernd gleich breiten Streifen 5, 6, von denen jeder mit der angrenzenden Seitenwand 3 bzw. 4 der Nut 2 einen rechten Winkel bildet.

In der Nut 2 sitzt auf der ganzen Länge ein mit exakt geschliffenen Anlageflächen versehenes, im Querschnitt L-förmiges Profileisen, bestehend aus einer Fußleiste 7 und einer Halteleiste 8. Die Fußleiste 7 ist unverrückbar an dem rechtwinklig zur hinteren Seitenwand 3 liegenden Streifen 5 des Nutengrundes festgeschraubt. Die Schrauben 9 sind durch Klebstoff gesichert. Die Fußleiste 7 ist nur so breit, wie es für die Anbringung der Schrauben 9 erforderlich ist. Sie ist relativ dick; ihre Dicke entspricht etwa der halben Breite. Sie ist daher praktisch unverformbar. Die Halteleiste 8 liegt planparallel zur hinteren Seitenwand 3 und ragt über deren volle Höhe bis an die Mantelfläche des Wellenkörpers 1 heran. Sie ist wesentlich breiter als die Fußleiste 7 und etwa halb so dick. So ist daher unter der Einwirkung einer starken Kraft elastisch verformbar, obwohl die Biegesteifigkeit ziemlich groß ist.

In dem schmalen Spalt zwischen der hinteren Seitenwand 3 und der Halteleiste 8 ist ein Einwegmesser 10 eingespannt, das in üblicher Weise als Wendemesser mit zwei Schneiden 11, 12 ausgebildet ist. Die eine Schneide 11 steht ein wenig aus der zylindrischen Mantelfläche des Wellenkörpers 1 hervor. Die andere, in Reserve befindliche Schneide 12 liegt etwa in der Mitte der Halteleiste 8.

Das Einwegmesser 10 hat an der Seite, die an der Halteleiste 8 anliegt, eine Nut 13. Die dem Messer zugekehrte Fläche der Halteleiste 8 ist mit einer Feder 14 versehen, deren Breite genau der Nut 13 entspricht, so daß die Feder 14 formschlüssig in die Nut 13 eingreift. Die unmittelbar an der hinteren Seitenwand 3 anliegende Rückseite des Einwegmessers 10 ist völlig eben.

In dem keilförmigen Zwischenraum zwischen der Halteleiste 8 und der vorderen Seitenwand 4 sitzt passend ein Fliehkeil 15 mit den Spannflächen 16, 17. Die Spannfläche 16 ist breit und liegt daher nahezu auf der gesamten Höhe an der vorderen Seitenwand 4 an. Die andere Spannfläche 17 ist schmal und liegt nur unmittelbar gegenüber dem Einwegmesser 10 an der Vorderseite der Halteleiste 8 an. Die Verkürzung der Spannfläche 17 wird durch zwei über Eck angeordnete bogenförmige Ausnehmungen 18, 19 bewirkt. Die eine Ausnehmung 18, die sich bündig an die abgeschrägte schmale Stirnfläche 20 der Halteleiste 8 anschließt, bildet vor der Schneide 11 eine Spantasche. Die andere Ausnehmung 19 ist mit Rücksicht auf Schrauben 9 erforderlich. Neben den beiden Ausnehmungen 18, 19 verlaufen relativ schmale Stege 21 bzw. 22. Der äußere Steg 21 ist im gespannten Zustand nahezu bündig mit der Mantelfläche des Wellenkörpers 1. Der innere Steg 22 liegt mit geringem Abstand planparallel über dem Streifen 6 des Nutengrundes. Der Fliehkeil 15 kann aus Stahl bestehen, aber auch aus Leichtmetall, falls eine verringerte Spannkraft erwünscht ist.

Zum Auswechseln des Einwegmesser 10 wird zunächst der Fliehkeil 15 durch Krafteinwirkung gegen den Steg 21 gelöst. Die Halteleiste 8, die in gespanntem Zustand geringfügig in Richtung auf das Einwegmesser 10 elastisch verformt ist, kehrt in ihre entspannte Lage zurück.

Dadurch wird der Sitz des Einwegmessers 10 gelockert, und dieses läßt sich leicht in Richtung der Wellenachse herausziehen.

Anschließend wird ein neues Messer von der Stirnseite der Messerwelle her in Längsrichtung eingeschoben. Sobald die Messerwelle in schnelle Umdrehung versetzt wird, zieht sich der Fliehkeil 15 durch Zentrifugalkraft fest. Das Einwegmesser ist nun exakt eingespannt. Da der Fliehkeil 15 selbsthemmend ausgebildet ist, verbleibt er auch nach Stillsetzen der Messerwelle im gespannten Zustand.

Bei dem in Figur 2 dargestellten Ausführungsbeispiel ist die Spannfläche des Fliehkeils 25, die der vorderen Seitenwand 4 der Nut 2 zugekehrt ist, in der Mitte mit einer breiten längslaufenden Nut 26 versehen, so daß nur die Randzonen 27, 28 anliegen. Dadurch wird eine noch besser definierte Anlage erreicht. In dem Fliehkeil 25 sind mehrere über die Länge verteilte radiale Stellschrauben 29 angebracht, die an dem Nutengrund abgestützt sind. Mit Hilfe der Stellschrauben 29 kann schon im Ruhezustand eine gewisse Vorspannung erzeugt werden.

Ansonsten stimmt das Ausführungsbeispiel der Figur 2 mit dem in Figur 1 dargestellten Ausführungsbeispiel bis auf geringe konstruktive Abweichungen überein. Eine dieser Abweichungen besteht darin, daß die seitlichen Paßflächen der Nut- und Federverbindung zwischen dem Einwegmesser und der Halteleiste abgeschrägt sind.

## Patentansprüche

1. Messerwelle für eine Hobelmaschine, mit einem Wellenkörper (1), der mehrere achsparallele, sich zur Mantelfläche hin verengende Nuten (2) mit einem radial innenliegenden Nutengrund (5, 6) aufweist, in denen je ein durch einen Fliehkeil (15) verspanntes, mit einer Halteprofilierung versehenes Einwegmesser (10) sitzt, wobei die Halteprofilierung in eine entsprechende Gegenprofilierung eingreift, dadurch gekennzeichnet, daß der Wellenkörper (1) einstückig ausgebildet ist und daß die Gegenprofilierung an einer zwischen Fliehkeil (15) und Einwegmesser (10) angeordneten, elastisch verformbaren, einstückigen Halteleiste (8) ausgebildet ist, die am Nutengrund unbeweglich mit dem Wellenkörper (1) verbunden ist.

2. Messerwelle nach Anspruch 1, dadurch gekennzeichnet, daß das Einwegmesser (10) mit seiner der Halteleiste (8) abgewandten Seite unmittelbar an einer Seitenwand (3) der Nut (2) anliegt.

3. Messerwelle nach Anspruch 2, dadurch gekennzeichnet, daß die Halteleiste (8) in Flugrichtung vor dem Einwegmesser (10) angeordnet ist.

4. Messerwelle nach einem der Ansprüche 1 bis 3, dadurch gekennzeichnet, daß die Halteleiste (8) zusammen mit einer Fußleiste (7) ein im Querschnitt L-förmiges Profil bildet und daß die Fußleiste (7) am Grund der Nut (2) verschraubt ist.

5. Messerwelle nach Anspruch 4, dadurch gekennzeichnet, daß die Schrauben (9) mit Klebstoff gesichert sind.

6. Messerwelle nach einem der Ansprüche 1 bis 5, dadurch gekennzeichnet, daß der Fliehkeil (15, 25) selbsthemmend ist.

7. Messerwelle nach einem der Ansprüche 1 bis 6, dadurch gekennzeichnet, daß der Fliehkeil (25) durch Stellschrauben (29) am Grund der Nut (2) abstützbar ist.

8. Messerwelle nach einem der Ansprüche 1 bis 7, dadurch gekennzeichnet, daß der Fliehkeil (15, 25) aus Leichtmetall, z.B. Aluminium besteht.

## Claims

1. A cutter block for a planing machine, with a body (1) which has several grooves (2) parallel to the axis and becoming narrower towards the generated surface, with a groove base (5, 6) lying radially on the interior, and in each of the grooves there is a one-way cutter (10) secured by a centrifugal wedge (15) and which has a retaining profiling, which engages in a corresponding counter-profiling, **characterised in that** the block body is formed as a single component and the counter-profiling is formed on a resiliently deformable single-piece retaining strip (8) which is located between the centrifugal wedge (15) and the one-way cutter (10), and which is immovably connected to the block body (1) on the groove base.

2. A cutter block according to claim 1, **characterised in that** that the side of the one-way cutter (10) remote from the retaining strip (8) is immediately adjacent to a side wall (3) of the groove (2).

3. A cutter block according to claim 2, **characterised in that** the retaining strip (8) is placed in front of the one-way cutter (10) in the direction of travel.

4. A cutter block according to one of claims 1 to 3, **characterised in that** the retaining strip (8) together with a base strip (7) forms a profile which is L-shaped in cross-section, and the base strip (7) is bolted to the base of the groove (2).

5. A cutter block according to claim 4, **characterised in that** the bolts (9) are secured with adhesive.

6. A cutter block according to one of claims 1 to 5, **characterised in that** the centrifugal wedge (15, 25) is self-locking.

7. A cutter block according to one of claims 1 to 6, **characterised in that** the centrifugal wedge (25) can be supported on the base of the groove (2) through locking bolts (29).

8. A cutter block according to one of claims 1 to 7, **characterised in that** the centrifugal wedge (15, 25) is made of a light metal, e.g. aluminium.

## Revendications

1. Arbre porte-lames pour une raboteuse, comportant un élément d'arbre (1) présentant plusieurs rainures (2) parallèles à l'axe qui se rétrécissent vers la surface d'enveloppe, qui comportent un fond de rainure (5, 6) situé radialement à l'intérieur et dans lesquelles il y a chaque fois une lame à usage unique (10) pourvue d'un profil de blocage et serrée par une clavette centrifuge (15), le profil de blocage étant en prise dans un profil antagoniste correspondant, caractérisé en ce que l'élément d'arbre (1) est réalisé en une pièce et en ce que le profil antagoniste est réalisé sur une barre de blocage (8), en une pièce, qui est agencée entre clavette centrifuge (15) et lame à usage unique (10) et est élastiquement déformable et qui est reliée de façon immobile à l'élément d'arbre (1) au fond de la rainure.

2. Arbre porte-lames suivant la revendication 1, caractérisé en ce que la lame à usage unique (10) est appuyée directement sur une paroi latérale (3) de la rainure (2), par son côté tourné à l'écart de la barre de blocage (8).

3. Arbre porte-lames suivant la revendication 2, caractérisé en ce que la barre de blocage (8) est agencée devant la lame à usage unique (10) dans le sens du déplacement.

4. Arbre porte-lames suivant l'une des revendications 1 à 3, caractérisé en ce que la barre de blocage (8) forme avec une barre de base (7) un profilé en forme de L en section transversale et en ce que la barre de base (7) est vissée au fond de la rainure (2).

5. Arbre porte-lames suivant la revendication 4, caractérisé en ce que les vis (9) sont fixées avec un adhésif.

6. Arbre porte-lames suivant l'une des revendications 1 à 5, caractérisé en ce que la clavette centrifuge (15, 25) est autobloquante.

7. Arbre porte-lames suivant l'une des revendications 1 à 6, caractérisé en ce que la clavette centrifuge (25) peut être appuyée sur le fond de la rainure (2) par des vis de réglage (29).

8. Arbre porte-lames suivant l'une des revendications 1 à 7, caractérisé en ce que la clavette centrifuge (15, 25) est constituée d'un métal léger, par exemple d'aluminium.
